# EUROPÄISCHE PATENTSCHRIFT

(11) **EP 0 272 592 B1**
(45) Veröffentlichungstag und Bekanntmachung des Hinweises auf die Patenterteilung: **20.03.1991**
(21) Anmeldenummer: 87118627.6
(22) Anmeldetag: 16.12.1987
(51) Int. Cl.: B65H 23/198

(54) **Aufwickeleinrichtung für Bänder**
Winding mechanism for strips
Mécanisme d'enroulage pour bandes

(30) Priorität: 24.12.1986 DE 3644511
(43) Veröffentlichungstag der Anmeldung: 29.06.1988
(73) Patentinhaber: Kampf GmbH & Co. Maschinenfabrik, D-5276 Wiehl-2, Mühlen (DE)
(72) Erfinder: Nesgen, Hermann, D-5276 Wiehl 1 (DE)
(74) Vertreter: Hassler, Werner, Dr.

(56) Entgegenhaltungen:
- EP-A- 0 155 673
- DE-A- 2 335 294
- DE-B- 1 214 505

## Beschreibung

Die Erfindung betrifft eine Aufwickeleinrichtung für Bandstreifen mit koaxial angeordneten Wickelwellen (1) für Einzelwickel (3), mit einer gemeinsamen Antriebswelle (9), die jeweils über eine Übertragungskette (10,11) und eine Einzelfriktion (12) einen jeden Einzelwickel (3) antreibt, und mit einer Bandspannungsmeßvorrichtung (15) zur Bereitstellung eines Bandspannungsistwertes sowie mit einer Regelung für den Friktionsantrieb.

Eine Aufwickeleinrichtung der genannten Art ist in der DE-B-1 214 505 beschrieben. Jede Wickelwelle treibt über Einzelfriktionen Wickelhülsen für je einen Bandstreifen an. Alle Einzelfriktionen einer jeden Wickelwelle werden durch einen gemeinsamen Friktionsstellmotor eingestellt. Die Ist-Bandspannung wird über die Leistungsaufnahme des Antriebsmotors für die Wickelwelle gemessen. Dieser istwert wird in einen Regelkreis für den Friktionstellmotor eingegeben. Das Übertragungsmoment einer jeden Einzelfriktion ist jedoch nicht genau reproduzierbar und es hängt auch vom Abnutzungszustand der Einzelfriktion ab. Infolgedessen ist es kaum möglich, alle Einzelwickel mit vorgegebener Bandspannung zu wickeln. Die Einhaltung der vorgegebenen Bandspannung ist jedoch zur Erzielung von sauber gewickelten Einzelwickeln notwendige Voraussetzung.

Aufgabe der Erfindung ist eine solche Ausbildung einer Aufwlckeleinrichtung, bei der trotz der Ungenauigkeiten im Übertragungsmoment einer Einzelfriktion ein Aufwickeln jedes Bandstreifens mit vorgegebener Bandspannung möglich ist.

Diese Aufgabe wird nach der Erfindung dadurch gelöst, daß für jeden Bandstreifen (2) eine Bandspannungsmeßvorrichtung (15) vorgesehen ist, daß für jede Einzelfriktion (12) ein gesonderter Regelkreis vorgesehen ist, der den Bandspannungsistwert für ₁den betreffenden Bandsteifen (2) mit einem Sollwert vergleicht, wobei ein integrierender Regler (20) ein Stellsignal für die zugehörige Einzelfriktion (12) abgibt.

Die Erfindung unterscheidet sich insofern vom Stand der Technik, als jede Einzelfriktion für einen Einzelwickel eine gesonderte Regelung erhält, so daß die Einzelfriktion genau auf den vorgegebenen Sollwert eingestellt wird. Dieses erfolgt unabhängig von jeweiligen Zustand der Einzelfriktion.

Mit geringem Aufwand läßt sich die Bandspannung dadurch messen, daß die Bandspannungsmeßvorrichtung jeweils mit der Andruckwalze für den betreffenden Einzelwickel zusammenwirkt.

Ferner ermöglicht die Erfindung eine Überwachung der Einzelfriktionen dadurch, daß ein Zustandmeßkreis für den Abnutzungszustand jeder Einzelfriktion vorgesehen ist, der den Sollwert und das Stellsignal miteinander vergleicht und den Zustand der betreffenden Einzelfriktion anzeigt. So läßt sich der jeweilige Zustand, insbesondere der Abnutzungszustand jeder Einzelfriktion erfassen.

Eine Ausführungsform der Erfindung wird im Folgenden unter Bezugnahme auf die anliegende schematische Darstellung einer Aufwickeleinrichtung beschrieben.

Die dargestellte Aufwickeleinrichtung besitzt drei koaxial zueinander angeordnete Wickelwellen 1. Diese Aufwickeleinrichtung befindet sich am Ende einer Bearbeitungsmaschine und kann in dieselbe integriert sein. In der Zeichnung sind die Bandstreifen 2 dargestellt, die jeweils zu einem Einzelwickel 3 auf einer Wickelwelle 1 aufgewickelt werden. Die zwischen den dargestellten Bandstreifen 2 befindlichen Bandstreifen werden auf einer anderen Aufwickeleinrichtung aufgewickelt, die in üblicher Weise versetzt zu der dargestellten Aufwickeleinrichtung angeordnet ist. Dieses ist nicht erläutert, da ein solcher Aufbau dem Wickelfachmann geläufig ist. In der Zeichnung sind auch nicht die Lagerungen, die Pendelhebel und andere Verstellelemente dargestellt.

Jeder Bandstreifen 2 wird über eine Umlenkwalze 4 und eine Andruckwalze 5 auf einen Einzelwickel 3 geleitet. Die Andruckwalze 5 ist in Pendelarmen 6 gelagert, die durch eine Zylindereinheit(7) mit einem Anpreßdruck gegen den Einzelwickel 3 vorgespannt sind.

Eine von einem Motor 8 angetriebene Antriebswelle 9 treibt jeweils über eine Übertragungskette aus Zahnriemen 10, 11 und eine Einzelfriktion 12 eine Wickelwelle 1 an. Die Antriebskette kann auch andere Übertragungselemente wie Zahnräder oder dergleichen aufweisen. Das Moment der Einzelfriktion wird durch einen Stellzylinder 13 eingestellt, der über ein Ventil 14 gesteuert wird.

Zur Konstanthaltung der Bandspannung auf einem Sollwert ist für jeden Einzelwickel ein Regelkreis vorgesehen. Eine Bandspannungsmeßvorrichtung 15 mißt die Bandspannung eines aufzuwickelnden Bandstreifens 2 und gibt einen Bandspannungsistwert ab. Die Bandspannungsmeßvorrichtung 15 ist im Bereich der Andruckwalzen 5 angeordnet und/oder in die Andruckwalze 5 integriert. Es stehen hierfür unterschiedliche Bandspannungsmeßvorrichtungen zur Verfügung.

Der Bandspannungsistwert wird in einem Verstärker 16 verstärkt und in einem Anzeigegerät 17 angezeigt. Ein Sollwert für die Bandspannung wird in einem Sollwertgeber 18 einegstellt. Der Bandspannungsistwert und der Sollwert werden in einem Differenzkreis 19 miteinander verglichen. Ein Differenzsignal wird in einen Regler 20 eingegeben, an dessen Ausgang ein Stellwert für die Einzelfriktion 12 bereitsteht. Dieser Stellwert beaufschlagt ein Ventil für den Stellzylinder 13, so daß entsprechend diesem Stellwert das Moment der Einzelfriktion eingestellt wird. Dieser Regelkreis erlaubt somit unabhängig von der Kennlinie der jeweiligen Einzelfriktion 12 eine Wicklung mit konstanter Bandspannung, weil die Einzelfriktion 12 so lange verstellt wird, bis die Bandspannung den Sollwert erreicht. Eine solche Regelung ist für jeden Einzelwickel 3 vorgesehen, so daß alle Einzelwickel 3 mit konstanter Bandspannung gewickelt werden. Es ist entsprechend möglich, die Bandspannung nach bestimmten, vorgegebenen Funktionen zu regeln.

Die Aufwickelkraft wird von der gemeinsamen Antriebswelle 9 über die jeweils einzeln geregelten Einzelfriktionen 12 auf die Wickelwelle 1 übertragen. Die Kennlinie einer Einzelfriktion 12, d.h. der Zusammenhang zwischen dem Stellwert und dem Übertragungsmoment der Einzelfriktion unterliegt zeitlichen Änderungen. Insbesondere durch die Abnutzung der Einzelfriktion 12 tritt eine Änderung dieser Kennlinie auf.

Zur Überwachung des Zustandes einer Einzelfriktion ist ein Zustandkontrollkreis 21 vorgesehen, der den Sollwert des Sollwertgebers 18 mit dem Stellwert am Ausgang des Reglers 20 vergleicht. Für die theoretische Kennlinie der Einzelfriktion müssen diese beiden Werte übereinstimmen. In der Praxis treten jedoch Abweichungen auf. Diese Abweichungen sind unter anderem ein Maß für den Abnutzungszustand der Einzelfriktion 12. Wenn diese Abweichungen eine bestimmte Größe übersteigen, so erfolgt in der Anzeigestufe 22 eine Anzeige. Hierdurch wird erkennbar gemacht, daß die Einzelfriktion 12 einen hohen Abnutzungszustand aufweist und ausgetauscht werden muß.

## Patentansprüche

1. Aufwickeleinrichtung für Bandstreifen zit koaxial angeordneten Wickelwellen für Einzelwickel (3)mit einer gemeinsamen Antriebswelle (9), die jeweils über eine Übertragungskette (10,11) und eine Einzelfriktion (12) einen jeden Einzelwickel(3) antreibt, und mit einer Bandspannungsmeßvorrichtung (15)zur Bereitstellung eines Bandspannungsistwertes sowie mit einer Regelung für den Friktionsantrieb, dadurch gekennzeichnet, daß für jeden Bandstreifen (2) eine Bandspannungsmeßvorrichtung (15)vorgesehen ist, daß für jede Einzelfriktion (12) ein gesonderter Regelkreis vorgesehen ist, der den Bandspannungsistwert für den betreffenden Bandstreifen (2)mit einem Sollwert vergleicht, wobei ein integrierender Regler (20)ein Stellsignal für die zugehörige Einzelfriktion (12)abgibt.

2. Aufwickeleinrichtung nach Anspruch 1, dadurch gekennzeichnet, daß die Bandspannungsmeßvorrichtung (15)jeweils mit einer Andruckwalze (5) für den betreffenden Einzelwickel zusammenwirkt.

3. Anfwickeleinrichtung nach Anspruch 1 oder 2, dadurch gekennzeichnet, daß ein Zustandmeßkreis (21)für den Abnutzungszustand jeder Einzelfriktion (12) vorgesehen ist, der den Sollwert und das Stellsignal miteinander vergleicht und den Zustand der betreffenden Einzelfriktion (12) anzeigt.

## Claims

1. Winding device for strips with coaxially disposed winding shafts (1) for individual rolls (3), with a common drive shaft (9), which drives each individual roll (3) by way of a transmission chain (10, 11) and an individual frictional transmission (12) respectively and with a device (15) for measuring the strip tension for preparing an actual value of the strip tension and with a control for the frictional drive, characterised in that a device (15) for measuring the strip tension is provided for each strip (2), that a separate control circuit is provided for each individual frictional transmission (12), which circuit compares the actual value of the strip tension for the respective strip (2) with a reference value, an integrating controller (20) emitting an adjusting signal for the associated individual frictional transmission (12).

2. Winding device according to Claim 1, characterised in that the device (15) for measuring the strip tension cooperates respectively with a back pressure roller (5) for the respective individual roll.

3. Winding device according to Claim 1 or 2, characterised in that a condition measuring circuit (21) is provided for the state of wear of each individual frictional transmission (12), which compares the reference value and the adjusting signal with each other and indicates the condition of the respective individual frictional transmission (12).

## Revendications

1. Dispositif d'enroulement pour bandes droites comprenant des arbres d'enroulement (1) agencés de manière coaxiale pour un enroulement individuel (3), un arbre d'entraînement commun (9), qui entraîne chacun des enroulements individuels (3) par l'intermédiaire d'une chaîne de transmission (10, 11) et d'un élément de frottement individuel (12) et un dispositif de mesure de la tension de bande (15) pour la préparation d'une valeur effective de la tension de bande ainsi qu'un dispositif de réglage pour l'entraînement de l'élément de frottement, caractérisé en ce qu'il est prévu pour chaque bande droite (2) un dispositif de mesure de la tension de bande (15), en ce qu'il est prévu pour chaque élément de frottement individuel (12) un circuit de commande séparé, qui compare la valeur effective de la tension de bande pour la bande droite concernée (2) à une valeur prescrite, un régulateur d'intégration (20) délivrant un signal de réglage destiné à l'élément de frottement individuel correspondant (12).

2. Dispositif d'enroulement suivant la revendication 1, caractérisé en ce que le dispositif de mesure de la tension de bande (15) coopère chaque fois avec un cylindre de pression (5) pour l'enroulement individuel concerné.

3. Dispositif d'enroulement suivant la revendication 1 ou 2, caractérisé en ce qu'il est prévu un circuit de mesure d'état (21) destiné à l'état d'usure de chaque élément de frottement individuel (12), lequel compare la valeur prescrite et le signal de réglage l'un avec l'autre et indique l'état de l'élément de frottement individuel concerné (12).
